# EUROPÄISCHE PATENTSCHRIFT

(11) **EP 2 191 735 B1**
(45) Veröffentlichungstag und Bekanntmachung des Hinweises auf die Patenterteilung: **13.04.2011**
(21) Anmeldenummer: 08020736.8
(22) Anmeldetag: 28.11.2008
(51) Int. Cl.: A24F 47/00

(54) **Rauchfreie Zigarette**
Smoke-free cigarette
Cigarette sans fumée

(43) Veröffentlichungstag der Anmeldung: 02.06.2010
(73) Patentinhaber: Olig AG, 6043 Adligenswil (CH)
(72) Erfinder: Köller, Marcel, 6043 Adligenswil (CH)
(74) Vertreter: Herrmann, Uwe

(56) Entgegenhaltungen:
- WO-A-2004/098324
- WO-A-2006/053521
- DE-A1- 10 064 288
- GB-A- 1 033 674
- US-A- 5 146 934
- US-A1- 2003 111 088
- US-A1- 2003 209 240
- US-A1- 2005 016 549
- US-A1- 2005 236 006

## Beschreibung

Die vorliegende Erfindung betrifft eine rauchfreie Zigarette.

Rauchfreie Zigaretten sind in zahlreichen unterschiedlichen Ausführungsformen aus dem Stand der Technik bekannt.

Aus der DE 10 2005 034 169 A1 ist eine rauchfreie Zigarette bekannt, die ein Wärmerohr aufweist, das mittels der Flamme eines Feuerzeuges erwärmt wird. Das Wärmerohr gibt aufgrund seiner hohen Wärmekapazität über einen ausreichend langen Zeitraum Wärme ab, so dass das in einem Reservoir befindliche Genußmittel verdampfen kann.

Aus der WO 2007/090594 A1 ist eine rauchfreie Zigarette bekannt, die ein Nikotindepot aufweist und die sich dadurch auszeichnet, das ein Erwärmen des durch das Nikotindepot geleiteten Luftstroms zum Freisetzen des Nikotins nicht erforderlich ist. Das Nikotin-Reservoir enthält eine Trägersubstanz, die bei Umgebungstemperatur bereits in ihrer Gasphase vorliegt.

Die WO 2007/054167 A1 betrifft eine rauchfreie Zigarette, die eine mit einem stromdurchflossenen Heizdraht ausgeführte Heizvorrichtung zur Erwärmung eines Reservoirs aufweist, aus dem Nikotin freigesetzt wird.

Aus der DE 20 2006 001 663 U1 ist eine rauchfreie Zigarette bekannt, die optisch und geometrisch einer handelsüblichen Zigarette angepaßt ist und die aus zwei Teilen besteht, die durch eine geeignete Verbindungstechnik, vorzugsweise durch Stecken miteinander verbunden sind.

Die DE 10 2006 047 146 A1 betrifft eine rauchfreie Zigarette mit einem Wärmespeicher zum Erwärmen eines nikotinhaltigen Einsatzes wobei der Wärmespeicher durch einen Brenner erwärmt wird.

Aus der DE 10 2006 004 484 A1 ist eine rauchfreie Zigarette bekannt, die einen Wärmespeicher zur Erwärmung eines nikotinhaltigen Reservoirs aufweist, der durch einen Glühfaden beheizt wird.

Die DE 690 12 823 T2 betrifft eine rauchfreie Zigarette, die ein nikotinhaltiges Granulat enthält, das der Nutzer durch eine Hülse in den Mund aufnehmen kann.

Aus der WO 2004/098324 A2 ist eine rauchfreie Zigarette mit einem wiederverwendbaren und einem nicht-wiederverwendbaren Teil bekannt, die eine Heizquelle aufweist, die beispielsweise einen Heizdraht aufweist oder die derart ausgeführt sein kann, dass die Wärme durch einen Kristallisierungsvorgang oder durch eine chemische Reaktion erzeugt wird. Dabei kann als Auslösemechanismus ein Auslöseplättchen vorgesehen sein.

Aus US 2005/0016549 A1 ist eine rauchfreie Zigarette bekannt, bei welcher eine eine Aktivierungsflüssigkeit enthaltende Hitzekartusche in eine ein Metall enthaltende Hitzekammer eingeschoben wird, um die Wärmeeinheit zu aktivieren. Das Einschieben der Hitzekartusche erfolgt dabei mittels eines Stäbchens, welches von vorne in die Zigarette hineingeschoben wird.

Der vorliegenden Erfindung liegt die Aufgabe zugrunde, eine rauchfreie Zigarette bereitzustellen, die vergleichsweise einfach aufgebaut ist und zu einer effektiven Erwärmung der durch einen Benutzer eingeatmeten Luft und/oder des Nikotin-Reservoirs führt.

Diese Aufgabe wird durch eine rauchfreie Zigarette mit den Merkmalen des Anspruchs 1 gelöst.

Danach ist vorgesehen, dass die rauchfreie Zigarette mit einer Wärmeeinheit zur autarken Erzeugung von Wärme sowie mit einem Nikotin-Reservoir ausgeführt ist, in dem sich Nikotin oder eine nikotinhaltige Verbindung befindet, wobei ein Auslösemechanismus vorgesehen ist, mittels dessen die Wärmeeinheit bei Betätigung des Auslösemechanismus aktiviert wird. Erfindungsgemäß ist vorgesehen, dass der Auslösemechanismus derart ausgeführt ist, dass er durch Einwirkung einer Druckkraft auslösbar ist.

Die Aktivierung der rauchfreien Zigarette ist somit sehr einfach dadurch möglich, dass der Nutzer eine Druckkraft ausübt, was dazu führt, dass die Wärmeeinheit aktiviert wird, d.h. Wärme abgibt.

Weiterhin ist vorgesehen, dass der Auslösemechanismus derart ausgeführt ist, dass er bei seiner Auslösung in die Wärmeeinheit eindringt.

Denkbar ist es somit beispielsweise einen Injektionsstift oder dergleichen vorzusehen, der bei Betätigung des Auslösemechanismus in die Wärmeeinheit eindringt. Unter dem Begriff "Eindringen" kann zu verstehen sein, dass der Auslösemechanismus oder ein Teil von diesem die Umhüllung der Wärmeeinheit öffnet, d.h. durchbricht, oder dass er ohne dieses Öffnen nur in die Wärmeeinheit eingedrückt wird. Dieses Eindringen kann beispielsweise dazu dienen, eine Kristallisation in der Wärmeeinheit in Gang zu setzen, wodurch Wärme abgegeben wird. Diese Wärme kann beispielsweise dazu dienen, den Luftstrom, den der Nutzer einatmet zu erwärmen und/oder dazu, die Freisetzung von Nikotin aus dem Reservoir zu beschleunigen. In einer weiteren Ausführungsform ist es denkbar, dass durch den Injektionsstift oder dergleichen erreicht wird, dass eine Öffnung der Wärmeeinheit erfolgt, was zur Folge hat, dass Luft oder ein anderes Oxidationsmittel in die Wärmeeinheit gelangt und darin eine Reaktion in Gang setzt, bei der Wärme freigesetzt wird. Denkbar ist es beispielsweise, dass sich in der Wärmeeinheit ein Metall oder eine metallhaltige Verbindung befindet, die oxidiert wird, wodurch Wärme freigesetzt wird, die zu einer Erwärmung des eingeatmeten Luftstroms dient und/oder zur Freisetzung von Nikotin.

Eine besonders Kompakte Anordnung ergibt sich dadurch, dass der Auslösemechanismus im Inneren der Zigarette angeordnet ist und durch Druck auf eine oder mehrere Außenflächen der Zigarette auslösbar ist. Denkbar ist es, wenn die Auslösung durch Fingerdruck auf das Äußere der Zigarette erfolgt.

In weiterer Ausgestaltung der Erfindung ist vorgesehen, dass der Auslösemechanismus einen oder mehrere Injektionselemente, insbesondere -stifte oder -nadeln aufweist, die bei Betätigung des Auslösemechanismus in die Wärmeeinheit eindringen. Sofern mehrere Injektionselemente vorhanden sind, kann vorgesehen sein, dass diese in Umfangsrichtung der Zigarette voneinander beanstandet sind. Denkbar ist es beispielsweise, auf zwei gegenüberliegenden Seiten der Wärmeeinheit Injektionselemente anzuordnen. Auch ist es möglich, drei oder vier Injektionselemente vorzusehen, die in Umfangsrichtung jeweils im 120°-Winkel oder im 90°-Winkel voneinander beabstandet sind. Selbstverständlich ist es ebenso denkbar, nur ein oder mehr als vier Injektionselemente vorzusehen.

Denkbar ist es, dass das oder die Injektionselemente an wenigstens einer Feder angeordnet sind. Bei der Feder kann es sich beispielsweise um eine Blattfeder handeln.

Die Feder kann als Führung für das oder die Injektionselemente dienen.

Die Feder kann an der Wärmeeinheit angeordnet sein.

In weiterer Ausgestaltung der Erfindung ist ein Fixierungselement vorgesehen, mittels dessen die Position des oder der Injektionselemente festlegbar ist. Mittels des Fixierungselementes kann somit eine Justage der Position der Injektionselemente erfolgen.

Das oder die Injektionselemente können an dem Fixierungselement oder auch an der oben genannten Feder angeordnet sein.

Bei dem Fixierelement kann es sich beispielsweise um einen Fixierring handeln.

In bevorzugter Ausgestaltung der Erfindung ist vorgesehen, dass das Fixierelement das oder die Injektionselemente und/oder die wenigstens eine Feder umgibt.

In weiterer Ausgestaltung der Erfindung ist vorgesehen, dass das Fixierelement verformbar ist. Denkbar ist es, dass der Nutzer durch Ausüben einer Druckkraft auf das verformbare Fixierelement bewirkt, dass das oder die Injektionselemente in die Wärmeeinheit hineingedrückt werden.

Die Wärmeeinheit kann beispielsweise derart ausgeführt sein, dass sie eine Verbindung aufweist, die einem reaktionsfähigen Zustand vorliegt und bei deren Reaktion Wärme freigesetzt wird und/oder derart, dass die Wärmeeinheit eine übersättigte Flüssigkeit aufweist, die bei Auslösung des Auslöseelementes durch Kristallisation Wärme abgibt.

Denkbar ist es beispielsweise, dass durch das Eindringen des wenigstens einen Injektionselementes eine Öffnung freigegeben wird, durch die ein weiterer Reaktionsteilnehmer in die Wärmeeinheit gelangt, wodurch es zu einer chemischen Reaktion kommt, bei der Wärme freigesetzt wird.

So ist es möglich, dass die Wärmeeinheit ein Metall oder eine Metallverbindung oder eine sonstige Verbindung aufweist, das/die in der Wärmeeinheit in einer oxidierbaren Form vorliegt und bei dessen/deren Oxidation Wärme freigesetzt wird. Auch ist es möglich, dass die Wärmeeinheit eine übersättigte Flüssigkeit aufweist, die bei Auslösung des Auslöseelementes durch Kristallisation Wärme abgibt. In diesem Falle wird durch das Eindringen des Injektionselementes in die Wärmeeinheit die Kristallisation in Gang gesetzt. Denkbar ist es, dass das Injektionselement Kristallisationskeime enthält, die beim Eindringen in die Wärmeeinheit freigesetzt werden. Die genannte Flüssigkeit kann beispielsweise Natriumacetat-Trihydrat und/oder Natriumsulfat und/oder Glaubersalz und/oder Magnesiumnitrat-Hexahydrat aufweisen.

Denkbar ist es beispielsweise, dass durch das Injektionselement eine Öffnung der Wärmeeinheit geschaffen wird, durch die ein Reaktionsmittel, wie beispielsweise Luftsauerstoff in die Wärmeeinheit eindringt. Alternativ oder zusätzlich ist es denkbar, dass das Injektionselement selbst ein Reaktionsteilnehmer oder ein Katalysator zum Bewirken einer Reaktion bildet oder dass sich in dem Injektionselement ein Reaktionsteilnehmer oder Katalysator zum Bewirken einer Reaktion befindet, bei der Wärme freigesetzt wird.

In weiterer Ausgestaltung der Erfindung ist vorgesehen, dass die Wärmeeinheit im Inneren der rauchfreien Zigarette angeordnet ist und bereichsweise oder im Umfangsrichtung vollständig von dem nikotinhaltigen Reservoir umgeben ist.

Weiterhin kann vorgesehen sein, dass die Wärmeeinheit eine zum Nutzer gewandte Rückseite und eine vom Nutzer abgewandte Vorderseite umfaßt und dass die Rückseite und/oder die Vorderseite an ein Tabakelement angrenzt oder von diesem zumindest abschnittsweise umgeben ist.

Weitere Einzelheiten und Vorteile der Erfindung werden anhand eines in der Zeichnung dargestellten Ausführungsbeispiels näher erläutert.

Es zeigen:
- Fig. 1:: eine schematische Seitenansicht der rauchfreien Zigarette gemäß der vorliegenden Erfindung und
- Fig. 2:: eine vergrößerte Darstellung des Auslösemechanismus der rauchfreien Zigarette gemäß Fig. 1

In Fig. 1 ist eine schematische Seitenansicht einer rauchfreien Zigarette 10 gemäß der vorliegenden Erfindung dargestellt.

Die Zigarette 10 weist eine äußere Umhüllung 12 auf, die eine Gestaltung haben kann, wie sie einer herkömmlichen Zigarette entspricht.

Die Umhüllung 12 und damit die äußere Gestalt der Zigarette 10 ist vorzugsweise zylindrisch.

An ihrem dem Nutzer zugewandten Ende weist die Zigarette 10 einen Filter 20 auf, mittels dessen das pro Zeiteinheit zu inhalierende Luftvolumen begrenzbar ist bzw. auf einem konstanten Wert gehalten werden kann.

An den Filter 20 schließt sich ein Tabakstück 30 an, in dem der zum Nutzer gewandete Endbereich einer Wärmeeinheit 40 angeordnet ist. Die Wärmeeinheit 40 befindet sich im Inneren der Zigarette 10 und ist in Umfangsrichtung vollständig von Tabak 50 umgeben, der mit Nikotin angereichert ist. Diese Tabakfüllung 50 befindet sich in dem Ringraum, der die Wärmeeinheit 40 umgibt.

An dieses mit Nikotin angereicherte Tabaksubstrat 50 schließt sich ein weiteres Tabakstück 60 an, dass das vom Nutzer abgewandte Ende der Zigarette 10 bildet.

In dem vom Nutzer abgewandten Bereich der Wärmeeinheit 40 sind an dieser eine oder mehrere federnde Führungen 70 fixiert.

Eine vergrößerte Darstellung einer solchen Feder 70 ist in Fig. 2 dargestellt. Die Feder 70 hat einen schräg verlaufenden Abschnitt, der sich im spitzen Winkel zur Längsachse der Wärmeeinheit 40 erstreckt, sowie einen sich daran anschließenden Abschnitt, der sich parallel zur Längsachse der Wärmeeinheit 40 oder der Zigarette 10 erstreckt.

Die Federn 70 sind in einem Bereich von einem Fixierring 80 umgeben, der verformbar ist.

An dem Fixierring 80 oder an der oder den Federn 70 sind ein oder mehrere Injektionsstifte 90 angeordnet, die sich senkrecht zu der Wärmeeinheit 40 erstrecken.

Sind der oder die Injektionsstifte 90 an der Feder 70 angeordnet, ist dies vorzugsweise in dem Bereich der Fall, in dem sich die Feder 70 parallel zur Längsachse der Wärmeeinheit 40 erstreckt.

Während die Feder 70 eine von der Wärmeeinheit 40 weggerichtete Kraft ausübt, kann vorgesehen sein, dass der Fixierring 80 die Aufgabe hat, die Federn 70 und damit die Injektionsstifte 90 derart zu positionieren, dass sie im nicht betätigten Zustand auf der Oberfläche der Wärmeeinheit 40 aufsitzen oder nur einen geringen Abstand aufweisen, in diese jedoch erst dann eindringen, wenn eine Druckkraft von außen auf den Fixierring 80 oder auf die Injektionsstifte 90 wirkt.

Wie dies aus Fig. 2 hervorgeht, weisen die Injektionsstifte 90 ein spitz zulaufendes Ende auf, mit dem sie bei Betätigung des Auslösemechanismus in die Wärmeeinheit 40 eindringen.

Durch das Eindringen des oder der Injektionsstifte 90 kann eine chemische Reaktion oder eine Zustandsänderung, insbesondere eine Kristallisation, ausgelöst werden, bei der Wärme freigesetzt wird. Vorzugsweise ist die Wärmeeinheit 40 derart ausgeführt, dass über einen längeren Zeitraum von einigen Minuten eine Temperatur von ca. 50 °C entsteht.

Im Fall einer chemischen Reaktion ist es denkbar, dass der oder die Injektionsstifte 90 die Aufgabe haben, eine Öffnung in die Wärmeeinheit 40 einzubringen, durch ein Reaktionsteilnehmer oder ein Katalysator in die Wärmeeinheit 40 eindringt, oder dass der Injektionsstift 90 selbst oder deren Inhalt einen Reaktionsteilnehmer oder einen Katalysator bilden.

Im Fall einer physikalischen Zustandsänderung ist es denkbar, dass die Zustandsänderung durch das Eindringen des Injektionsstiftes 90 in die Wärmeeinheit 40 bewirkt wird oder dass der Injektionsstift 90 beispielsweise Mittel aufweist, die die Zustandsänderung fördern, wie beispielsweise Kristallisationskeime.

Die erfindungsgemäße Ausführung der Zigarette weist einen vergleichsweise einfach aufgebauten und einfach zu betätigenden Auslösemechanismus auf. Außerdem läßt sich dieser so anfertigen, dass er klein baut, so dass eine Miniaturisierung möglich ist.

Die vorliegende Erfindung betrifft nicht nur Zigaretten im eigentlichen Sinne, sondern auch Zigarren. Der Begriff "Zigarette" steht somit sowohl für Zigaretten als auch für Zigarren.

## Patentansprüche

1. Rauchfreie Zigarette mit einer Wärmeeinheit zur autarken Erzeugung von Wärme sowie mit einem Nikotin-Reservoir, in dem sich Nikotin oder eine nikotinhaltige Verbindung befindet, wobei ein Auslösemechanismus vorgesehen ist, mittels dessen die Wärmeeinheit bei Betätigung des Auslösemechanismus aktiviert wird, wobei der Auslösemechanismus im Inneren der Zigarette derart angeordnet ist, dass er durch Druck auf eine oder mehrere Außenflächen der Zigarette auslösbar ist
**dadurch gekennzeichnet, dass** der Auslösemechanismus derart ausgeführt ist, dass der Auslösemechanismus oder ein Teil von diesem bei seiner Auslösung in die Wärmeeinheit eindringt.

2. Rauchfreie Zigarette nach Anspruch 1, **dadurch gekennzeichnet, dass** der Auslösemechanismus einen oder mehrere Injektionselemente, insbesondere - stifte oder -nadeln aufweist, die bei Betätigung des Auslösemechanismus in die Wärmeeinheit eindringen.

3. Rauchfreie Zigarette nach Anspruch 2, **dadurch gekennzeichnet, dass** das oder die Injektionselemente an wenigstens einer Feder angeordnet sind.

4. Rauchfreie Zigarette nach Anspruch 3, **dadurch gekennzeichnet, dass** es sich um eine Blattfeder handelt.

5. Rauchfreie Zigarette nach Anspruch 2 oder 3, **dadurch gekennzeichnet, dass** die Feder an der Wärmeeinheit angeordnet ist.

6. Rauchfreie Zigarette nach einem der Ansprüche 2 bis 5, **dadurch gekennzeichnet, dass** ein Fixierungselement vorgesehen ist, mittels dessen die Position des oder der Injektionselemente festlegbar ist.

7. Rauchfreie Zigarette nach Anspruch 6, **dadurch gekennzeichnet, dass** es sich bei dem Fixierelement um einen Fixierring handelt.

8. Rauchfreie Zigarette nach Anspruch 6 oder 7, **dadurch gekennzeichnet, dass** das Fixierelement das oder die Injektionselemente umgibt.

9. Rauchfreie Zigarette nach einem der Ansprüche 6 bis 8, **dadurch gekennzeichnet, dass** das Fixierelement verformbar ist.

10. Rauchfreie Zigarette nach einem der Ansprüche 2 bis 9, **dadurch gekennzeichnet, dass** sich in dem oder den Injektionselementen eine Subtanz befindet, die beim Eindringen des oder der Injektionselemente in die Wärmeeinheit freigesetzt wird.

11. Rauchfreie Zigarette nach einem der vorhergehenden Ansprüche, **dadurch gekennzeichnet, dass** die Wärmeeinheit derart ausgeführt ist, dass sie eine Verbindung aufweist, die einem reaktionsfähigen Zustand vorliegt und bei deren Reaktion Wärme freigesetzt wird und/oder dass die Wärmeeinheit eine übersättigte Flüssigkeit aufweist, die bei Auslösung des Auslöseelementes durch Kristallisation Wärme abgibt.

12. Rauchfreie Zigarette nach einem der vorhergehenden Ansprüche, **dadurch gekennzeichnet, dass** die Wärmeeinheit im Inneren der rauchfreien Zigarette angeordnet ist und bereichsweise oder im Umfangsrichtung vollständig von dem nikotinhaltigen Reservoir umgeben ist und/oder dass die Wärmeeinheit eine zum Nutzer gewandte Rückseite und eine vom Nutzer abgewandte Vorderseite umfaßt und dass die Rückseite und/oder die Vorderseite an ein Tabakelement angrenzt oder von diesem zumindest abschnittsweise umgeben ist.

## Claims

1. A smoke-free cigarette having a heating unit for the self-sustaining generation of heat as well as having a nicotine reservoir in which nicotine or a compound containing nicotine is located, wherein a trigger mechanism is provided by means of which the heating unit is activated on actuation of the trigger mechanism, wherein the trigger mechanism is arranged in the interior of the cigarette such that it can be triggered by pressure on one or more outer surfaces of the cigarette,
**characterised in that**
the trigger mechanism is configured such that the trigger mechanism or a part thereof penetrates into the heating unit on its triggering..

2. A smoke-free cigarette in accordance with claim 1, **characterised in that** the trigger mechanism has one or more injection elements, in particular injection pins or injection needles, which penetrate into the heating unit on actuation of the trigger mechanism.

3. A smoke-free cigarette in accordance with claim 2, **characterised in that** the injection element or elements are arranged at at least one spring.

4. A smoke-free cigarette in accordance with claim 3, **characterised in that** it is a leaf spring.

5. A smoke free cigarette in accordance with either of claims 2 or 3, **characterised in that** the spring is arranged at the heating unit.

6. A smoke-free cigarette in accordance with one of the claims 2 to 5, **characterised in that** a fixing element is provided by means of which the position of the injection element or elements can be fixed.

7. A smoke-free cigarette in accordance with claim 6, **characterised in that** the fixing element is a fixing ring.

8. A smoke-free cigarette in accordance with either of claims 6 or 7, **characterised in that** the fixing element surrounds the injection element or elements.

9. A smoke-free cigarette in accordance with one of the claims 6 to 8, **characterised in that** the fixing element is deformable.

10. A smoke-free cigarette in accordance with one of the claims 2 to 9, **characterised in that** a substance is located in the injection element or elements which is released into the heating unit on the penetration of the injection element or elements.

11. A smoke-free cigarette in accordance with one of the preceding claims, **characterised in that** the heating unit is configured such that it has a compound which is present in a reactive state and on whose reaction heat is released; and/or **in that** the heat unit has an oversaturated liquid which outputs heat by crystallisation on triggering of the trigger element.

12. A smoke-free cigarette in accordance with one of the preceding claims, **characterised in that** the heat unit is arranged in the interior of the smoke-free cigarette and is surrounded regionally, or completely in the peripheral direction, by the reservoir containing nicotine; and/or **in that** the heat unit includes a rear side facing the user and a front side remote from the user; and **in that** the rear side and/or the front side are adjacent to a tobacco element or are at least sectionally surrounded thereby.

## Revendications

1. Cigarette sans fumée avec une unité chauffante destinée à la production autarcique de chaleur ainsi qu'avec un réservoir à nicotine, dans lequel se trouve de la nicotine ou une combinaison à base de nicotine, un mécanisme de déclenchement étant prévu, à l'aide duquel l'unité chauffante est activée à l'actionnement du mécanisme de déclenchement, le mécanisme de déclenchement étant disposé à l'intérieur de la cigarette de sorte qu'il est déclenchable par pression sur une ou plusieurs surfaces extérieures de la cigarette
**caractérisée en ce que** le mécanisme de déclenchement est agencé de sorte que le mécanisme de déclenchement ou une partie de celui-ci pénètre dans l'unité chauffante à son déclenchement.

2. Cigarette sans fumée selon la revendication 1, **caractérisée en ce que** le mécanisme de déclenchement présente un ou plusieurs éléments d'injection, notamment des pointes ou des aiguilles, qui pénètrent dans l'unité chauffante à l'actionnement du mécanisme de déclenchement.

3. Cigarette sans fumée selon la revendication 2, **caractérisée en ce que** le ou les éléments d'injection sont disposés sur au moins un ressort.

4. Cigarette sans fumée selon la revendication 3, **caractérisée en ce qu'**il s'agit d'un ressort à lames.

5. Cigarette sans fumée selon les revendications 2 ou 3, **caractérisée en ce que** le ressort est disposé sur l'unité chauffante.

6. Cigarette sans fumée selon une quelconque des revendications 2 à 5, **caractérisée en ce qu'**un élément de fixation est prévu, à l'aide duquel la position du ou des éléments d'injection est déterminable.

7. Cigarette sans fumée selon la revendication 6, **caractérisée en ce que** pour l'élément de fixation, il s'agit d'une bague de fixation.

8. Cigarette sans fumée selon les revendications 6 ou 7, **caractérisée en ce que** l'élément de fixation entoure le ou les éléments d'injection.

9. Cigarette sans fumée selon une quelconque des revendications 6 à 8, **caractérisée en ce que** l'élément de fixation est déformable.

10. Cigarette sans fumée selon une quelconque des revendications 2 à 9, **caractérisée en ce qu'**une substance se trouve dans le ou les éléments d'injection, qui est libérée à la pénétration du ou des éléments d'injection dans l'unité chauffante.

11. Cigarette sans fumée selon une quelconque des revendications précédentes, **caractérisée en ce que** l'unité chauffante est agencée de sorte qu'elle présente une combinaison qui existe à un état réactif et à la réaction de laquelle, de la chaleur est libérée et/ou **en ce que** l'unité chauffante présente un liquide sursaturé, qui dégage de la chaleur par cristallisation au déclenchement de l'élément de déclenchement.

12. Cigarette sans fumée selon une quelconque des revendications précédentes, **caractérisée en ce que** l'unité chauffante est disposée à l'intérieur de la cigarette sans fumée et entourée par zones ou, dans le sens de la circonférence, entièrement par le réservoir contenant de la nicotine et/ou **en ce que** l'unité chauffante comprend une face arrière tournée vers l'utilisateur et une face avant détournée de l'utilisateur, et **en ce que** la face arrière et/ou la face avant est contigüe à un élément de tabac ou entourée au moins par section par celui-ci.
